# EUROPÄISCHE PATENTSCHRIFT

(11) **EP 1 330 978 B1**
(45) Veröffentlichungstag und Bekanntmachung des Hinweises auf die Patenterteilung: **27.02.2008**
(21) Anmeldenummer: 02028965.8
(22) Anmeldetag: 24.12.2002
(51) Int. Cl.: A47L 9/06

(54) **Bodendüse für Staubsauger**
Floor nozzle for a suction cleaner
Buse de sol pour aspirateur de poussières

(30) Priorität: 25.01.2002 DE 20201186 U
(43) Veröffentlichungstag der Anmeldung: 30.07.2003
(73) Patentinhaber: Wessel-Werk GmbH, 51580 Reichshof-Wildbergerhütte (DE)
(72) Erfinder: Dilger, Horst, 51597 Morsbach (DE); Lind, Thomas, 57258 Freudenberg (DE); Riehl, Klaus-Dieter, 57489 Drolshagen (DE)
(74) Vertreter: Albrecht, Rainer Harald

(56) Entgegenhaltungen:
- EP-A- 1 020 159
- EP-A- 1 238 620
- DE-A- 19 624 360
- DE-U- 8 416 370
- FR-A- 2 547 191
- US-A- 4 638 526

## Beschreibung

Die Erfindung betrifft eine Bodendüse für Staubsauger mit
einem Saugkopf, der eine unterseitige Gleitsohle mit einem quer zur Arbeitsrichtung sich erstreckenden Saugmund und einen in den Saugmund mündenden Saugkanal aufweist,
einem Saugrohranschlusselement, das um die horizontale Achse eines Kippgelenkes beweglich in den Saugkanal eingesetzt ist,
einer Laufrollenanordnung am rückwärtigen Ende des Saugkanals
einem innerhalb des Saugkopfes angeordneten vertikal verstellbaren Träger.

An den Träger ist eine Dichtungsleiste angeschlossen, die in Saugrichtung vor der Gleitsohle angeordnet ist. Ferner weist der Träger in Saugrichtung hinter der Gleitsohle eine auf Glattböden wirksame Arbeitsfläche auf, die beispielsweise als Polierfläche ausgebildet sein kann. Die vordere Dichtungsleiste und die hintere Arbeitsfläche sind mit einem Stellhub des Trägers zusammen an der Unterseite des Saugkopfes ausfahrbar.

Eine Bodendüse mit den beschriebenen Merkmalen ist aus DE 299 00 713 U1 bekannt. Die Laufrollenanordnung besteht aus Laufrollen, die an der Außenseite des Saugkanals mit Abstand zum Saugkopf hinter diesem angeordnet sind. Die Achse des Kippgelenkes und die Achse der Laufrollenanordnung fallen zusammen oder liegen zumindest dicht beieinander. Vertikalkräfte, die mittels eines mit dem Saugrohranschlusselement verbundenen Saugrohres bei hin- und hergehenden Saugbewegungen eingeleitet werden, werden von der Laufrollenanordnung aufgenommen. Der Saugkopf liegt kippbeweglich nur unter seinem Eigengewicht und einer Andruckkraft, die aus dem im Saugmund herrschenden Unterdruck resultiert, auf der zu saugenden Bodenfläche auf. Dadurch wird erreicht, dass die Bodendüse mit geringen Schiebekräften vor- und zurückbewegt werden kann. Querbewegungen beim Saugen sind dagegen nur schlecht möglich. Dies ist vor allem beim Saugen von Glattböden nachteilig, denn Bewegungen, wie sie mit einem Wischmop möglich sind, sind ausgeschlossen. Die unzureichende Querbeweglichkeit der Bodendüse erschwert ferner die Saugreinigung an Kanten und in Ecken.

Die nachveröffentlichte Druckschrift EP 1 238 620 A1 offenbart eine Bodendüse für Staubsauger, bei der hinter dem Saugmund mehrere absenkbare, rechtwinklig zueinander angeordnete Borstenleisten angeordnet sind.

Der Erfindung liegt die Aufgabe zugrunde, die Handhabung sowie die Gebrauchseigenschaften der Bodendüse auf Glattböden zu verbessern.

Gegenstand der Erfindung und Lösung dieser Aufgabe ist eine Bodendüse für Staubsauger mit
einem Saugkopf, der eine unterseitige Gleitsohle mit einem quer zur Arbeitsrichtung sich erstreckenden Saugmund und einen in den Saugmund mündenden Saugkanal aufweist,
einem Saugrohranschlusselement, das um die horizontale Achse eines Kippgelenkes beweglich in den Saugkanal eingesetzt ist,
einer Laufrollenanordnungdie in einer am rückwärtigen Ende des Saugkanals vorgesehenen Vertiefung mittig unter dem Saugkanal angeordnet ist,
einem innerhalb des Saugkopfes angeordneten, vertikal verstellbaren Träger,
wobei an den Träger eine Dichtungsleiste angeschlossen ist, die in Saugrichtung vor der Gleitsohle angeordnet ist, wobei der Träger in Saugrichtung hinter der Gleitsohle eine auf Glattböden wirksame Arbeitsfläche aufweist, die zwischen der Gleitsohle und der Laufrollenanordnung verläuft und sich an beiden Seiten der Laufrollenanordnung nach hinten erstreckt, und wobei die vordere Dichtungsleiste und die hintere Arbeitsfläche mit einem Stellhub des Träger zusammen an der Unterseite des Saugkopfes so weit ausfahrbar sind, dass die Laufrollenanordnung bei einem Saugbetrieb auf Glattböden keinen Bodenkontakt hat und der Saugkopf auf der Arbeitsfläche des Trägers und der vorderen Dichtungsleiste abgestützt ist.

Der Träger ist mittels eines Schalters, z.B. eines an der Oberseite des Saugkopfes angeordneten Fußschalters, zwischen den Funktionsstellungen "Träger angehoben" und "Träger abgesenkt" verstellbar. In der Funktionsstellung "Träger angehoben" kann die Bodendüse zum Saugen von Teppichböden und Teppichen eingesetzt werden. Sie ist auf der Laufrollenanordnung abgestützt und der Saugkopf liegt schwenkbeweglich nur unter seinem Eigengewicht und unter der Wirkung des im Saugmund herrschenden Unterdrucks auf der Bodenfläche auf, so dass die Bodendüse mit geringer Schiebekraft über den Boden geführt werden kann. Zum Saugen von Glattböden, also Stein-, Parkett- oder Kunststoffböden, werden durch einen Stellhub des Trägers in die Funktionsstellung "Träger abgesenkt" die Arbeitsfläche des Trägers sowie die vordere Dichtungsleiste ausgefahren. In der Funktionsstellung "Träger abgesenkt" hat die Laufrollenanordnung keinen Bodenkontakt. Die Bodendüse ist in dieser Funktionsstellung an der Arbeitsfläche sowie der vorderen Dichtungsleiste abgestützt. Diese Elemente gleiten auf der Bodenfläche, so dass Längs- und Querbewegungen sowie insbesondere auch Bewegungen, die bei der Handhabung eines Wischmops üblich sind, möglich sind. Durch die erfindungsgemäße Ausbildung der Arbeitsfläche ergibt sich eine für die Reinigung von Glattböden günstige Krafteinleitung. Die bei Saugbewegungen über das Saugrohr ausgeübten Kräfte werden im Wesentlichen von der Arbeitsfläche aufgenommen, wodurch eine gute mechanische Wirkung der Arbeitsfläche auf dem Bodenbelag erzielt wird. Daneben dichtet die unterseitig vorstehende Arbeitsfläche ebenso wie vordere Dichtungsleiste den unterhalb der Gleitsohle liegenden Saugbereich ab, so dass sich ein saugwirksamer Unterdruck einstellen kann.

Die vordere Dichtungsleiste ist zweckmäßig als Borstenleiste ausgebildet. Andere Ausführungen, z.B. Leisten aus Gummi oder Schaumstoff, sollen nicht ausgeschlossen sein.

Für die Ausgestaltung der auf einem Glattboden wirksamen Arbeitsfläche bestehen zahlreiche Möglichkeiten, deren Auswahl sich nach dem Anwendungsfall richtet, für den die Bodendüse bevorzugt ausgelegt wird. Eine Ausführungsform sieht vor, dass die Arbeitsfläche des Trägers mit Borstenbüscheln besetzt ist. Die Borstenbüschel sind vorzugsweise ein- oder mehrreihig am Umfang des Trägers angeordnet. Eine Ausstattung mit harten Borsten erweitert die Anwendung der Bodendüse für Räume mit höherem Verschmutzungsgrad, z.B. Kellerräume oder Garagen. Die Arbeitsfläche des Trägers kann ferner einen weichen, zum Polieren von glatten Bodenbelägen geeigneten Belag aufweisen, z.B. für Haushalte mit überwiegendem Glattbodenanteil. Gemäß einer weiteren Ausführungsform ist die Arbeitsfläche mit einem abnehmbaren Tuch bestückt. Bei dem Tuch kann es sich um ein trockenes oder feuchtes Bodentuch handeln. Das Tuch kann als Einwegtuch oder waschbares Tuch ausgebildet sein. Ferner liegt es im Rahmen der Erfindung, Trockentücher mit einem guten Staubaufnahmevermögen, z.B. aus einem Mikrofasergewebe, einzusetzen.

Weitere Ausgestaltungen der erfindungsgemäßen Bodendüse sind in den nachgeordneten Ansprüche 7 bis 9 beschrieben.

Im Folgenden wird die Erfindung anhand einer lediglich ein Ausführungsbeispiel darstellenden Zeichnung erläutert. Es zeigen schematisch
- Fig. 1: einen Längsschnitt durch eine erfindungsgemäß ausgebildete Bodendüse,
- Fig. 2: die Unterseite der in Fig. 1 dargestellten Bodendüse,
- Fig. 3: die unterseitige Ansicht eines weiteren Ausführungsbeispiels.

Die in den Figuren dargestellte Bodendüse besteht in ihrem grundsätzlichen Aufbau aus einem Saugkopf 1, der eine unterseitige Gleitsohle 2 mit einem quer zur Arbeitsrichtung sich erstreckenden Saugmund 3 und einen in den Saugmund mündenden Saugkanal 4 aufweist, einem Saugrohranschlusselement 5, das um die horizontale Achse 6 eines Kippgelenkes beweglich in den Saugkanal 4 eingesetzt ist, einer Laufrollenanordnung 7 am rückwärtigen Ende des Saugkanals 4 und einem innerhalb des Saugkopfes 1 angeordneten, vertikal verstellbaren Träger 8. In den Ausführungsbeispielen besteht die Laufrollenanordnung 7 aus einer breiten Laufrolle, die in einer am rückwärtigen Ende des Saugkanals vorgesehenen Vertiefung mittig unter dem Saugkanal 4 angeordnet ist. Die Achsen 6 der Laufrollenanordnung und des Kippgelenkes fallen zusammen oder liegen zumindest eng beieinander. Der Abstand 1 zwischen der Achse 6 der Laufrollenanordnung 7 und dem Saugmund 3 beträgt mehr als 50 mm.

An den Träger 8 ist eine Dichtungsleiste 9 angeschlossen, die in Saugrichtung vor der Gleitsohle 2 angeordnet ist. Ferner weist der Träger 8 in Saugrichtung hinter der Gleitsohle 2 eine auf Glattböden wirksame Arbeitsfläche 10 auf, die zwischen der Gleitsohle 2 und der Laufrollenanordnung 7 verläuft und sich an beiden Seiten der Laufrollenanordnung 7 nach hinten erstreckt. Der Träger 8 ist mittels eines Schalters 11 zwischen zwei Funktionsstellungen vertikal verstellbar. In der Funktionsstellung "Träger angehoben" kann die Bodendüse zum Saugen textiler Beläge eingesetzt werden. Bei dieser Funktionsstellung des Trägers ist die Bodendüse an der Laufrollenanordnung 7 abgestützt und liegt die Gleitsohle 2 des um die horizontale Achse 6 des Kippgelenkes schwenkbeweglichen Saugkopfes 1 auf der Bodenfläche auf. Zum Saugen von Glattböden wird der Träger 8 durch Betätigung des Schalters 11 abgesenkt. Die vordere Dichtungsleiste 9 und die hintere Arbeitsfläche 10 sind mit dem Stellhub des Trägers 8 zusammen an der Unterseite des Saugkopfes 1 so weit ausfahrbar, dass die Laufrollenanordnung 7 bei einem Saugbetrieb auf Glattböden keinen Bodenkontakt hat und der Saugkopf 1 auf der Arbeitsfläche 10 des Trägers 8 und der vorderen Dichtungsleiste 9 abgestützt ist.

In den Ausführungsbeispielen ist die vordere Dichtungsleiste 9 als Borstenleiste ausgebildet und ist an den Träger 8 eine Dichtungslippe 12 angeschlossen, die in Saugrichtung hinter der Gleitsohle 2 angeordnet ist und sich parallel zu dieser erstreckt.

In dem in Fig. 2 dargestellten Ausführungsbeispiel ist die Arbeitsfläche 10 des Trägers mit Borstenbüscheln 13 besetzt, die am Umfang des Trägers 8 angeordnet sind.

Bei dem in Fig. 3 dargestellten Ausführungsbeispiel ist die Arbeitsfläche mit einem abnehmbaren Tuch 14 bestückt. Als Tücher kommen Trockentücher zur Staubaufnahme, z.B. aus einem Mikrofasergewebe, auswaschbare Tücher oder Einwegtücher in Betracht. Insbesondere können auch feuchte Bodentücher eingesetzt werden.

## Patentansprüche

1. Bodendüse für Staubsauger mit
einem Saugkopf (1), der eine unterseitige Gleitsohle (2) mit einem quer zur Arbeitsrichtung sich erstreckenden Saugmund (3) und einen in den Saugmund (3) mündenden Saugkanal (4) aufweist,
einem Saugrohranschlusselement (5), das um die horizontale Achse (6) eines Kippgelenkes beweglich in den Saugkanal (4) eingesetzt ist,
einer Laufrollenanordnung (7),
einem innerhalb des Saugkopfes (1) angeordneten, vertikal verstellbaren Träger (8),
wobei an den Träger (8) eine Dichtungsleiste (9) angeschlossen ist, die in Saugrichtung vor der Gleitsohle (2) angeordnet ist, **dadurch gekennzeichnet, dass** die Laufrollenanordnung (7) in einer am rückwärtigen Ende des Saugkanals (4) vorgesehenen Vertiefung mittig unter dem Saugkanal (4) angeordnet ist, **dass** der Träger (8) in Saugrichtung hinter der Gleitsohle (2) eine auf Glattböden wirksame Arbeitsfläche (10) aufweist, die zwischen der Gleitsohle (2) und der Laufrollenanordnung (7) verläuft und sich an beiden Seiten der Laufrollenanordnung (7) nach hinten erstreckt, und **dass** die vordere Dichtungsleiste (9) und die hintere Arbeitsfläche (10) mit einem Stellhub des Trägers (8) zusammen an der Unterseite des Saugkopfes (1) so weit ausfahrbar sind, dass die Laufrollenanordnung (7) bei einem Saugbetrieb auf Glattböden keinen Bodenkontakt hat und der Saugkopf (1) auf der Arbeitsfläche (10) des Trägers (8) und der vorderen Dichtungsleiste (9) abgestützt ist.

2. Bodendüse nach Anspruch 1, **dadurch gekennzeichnet, dass** die vordere Dichtungsleiste (9) als Borstenleiste ausgebildet ist.

3. Bodendüse nach Anspruch 1 oder 2, **dadurch gekennzeichnet, dass** die Arbeitsfläche (10) des Trägers (8) mit Borstenbüscheln (13) besetzt ist.

4. Bodendüse nach Anspruch 3, **dadurch gekennzeichnet, dass** die Borstenbüschel (13) ein- oder mehrreihig am Umfang des Trägers (8) angeordnet sind.

5. Bodendüse nach einem der Ansprüche 1 bis 4, **dadurch gekennzeichnet, dass** die Arbeitsfläche (10) des Trägers (8) einen weichen, zum Polieren von glatten Bodenbelägen geeigneten Belag aufweist.

6. Bodendüse nach einem der Ansprüche 1 bis 4, **dadurch gekennzeichnet, dass** die Arbeitsfläche (10) mit einem abnehmbaren Tuch (14) bestückt ist.

7. Bodendüse nach einem der Ansprüche 1 bis 6, **dadurch gekennzeichnet, dass** an den Träger (8) eine Dichtungslippe (12) angeschlossen ist, die in Saugrichtung hinter der Gleitsohle (2) angeordnet ist und sich parallel zu dieser erstreckt.

8. Bodendüse nach einem der Ansprüche 1 bis 7, **dadurch gekennzeichnet, dass** die Achsen (6) der Laufrollenanordnung (7) und des Kippgelenkes zusammenfallen oder eng beieinander liegen.

9. Bodendüse nach einem der Ansprüche 1 bis 8, **dadurch gekennzeichnet, dass** der Abstand (a) zwischen der Achse (6) der Laufrollenanordnung (7) und dem Saugmund (3) mehr als 50 mm beträgt.

## Claims

1. Floor nozzle for a vacuum cleaner, comprising
a suction head (1) which has a sliding base (2) on the underside with a suction mouth (3) extending transversely to the working direction and a suction channel (4) opening into the suction mouth (3),
a suction hose connection element (5) which is inserted in the suction channel (4) such that it can move about the horizontal axis (6) of a tilting articulation,
a roller arrangement (7),
a vertically adjustable carrier (8) arranged within the suction head (1),
wherein a sealing strip (9) is connected to the carrier (8), said sealing strip being arranged in front of the sliding base (2) in the suction direction, **characterised in that** the roller arrangement (7) is arranged centrally below the suction channel (4) in a depression provided at the rear end of the suction channel (4), **in that** the carrier (8) has, behind the sliding base (2) in the suction direction, a working surface (10) which is effective on smooth floors, said working surface running between the sliding base (2) and the roller arrangement (7) and extending rearwards on both sides of the roller arrangement (7), and **in that** the front sealing strip (9) and the rear working surface (10) can together be extended on the underside of the suction head (1) by an adjusting travel of the carrier (8) to such an extent that the roller arrangement (7), in a suction mode on smooth floors, has no contact with the floor and the suction head (1) is supported on the working surface (10) of the carrier (8) and the front sealing strip (9).

2. Floor nozzle according to claim 1, **characterised in that** the front sealing strip (9) is designed as a strip of bristles.

3. Floor nozzle according to claim 1 or 2, **characterised in that** the working surface (10) of the carrier (8) is covered with bundles of bristles (13).

4. Floor nozzle according to claim 3, **characterised in that** the bundles of bristles (13) are arranged in one or more rows at the periphery of the carrier (8).

5. Floor nozzle according to one of claims 1 to 4, **characterised in that** the working surface (10) of the carrier (8) has a soft covering which is suitable for polishing smooth floor coverings.

6. Floor nozzle according to one of claims 1 to 4, **characterised in that** the working surface (10) is covered with a removable cloth (14).

7. Floor nozzle according to one of claims 1 to 6, **characterised in that** a sealing lip (12) is connected to the carrier (8), said sealing lip being arranged behind the sliding base (2) in the suction direction and extending parallel to said sliding base.

8. Floor nozzle according to one of claims 1 to 7, **characterised in that** the axes (6) of the roller arrangement (7) and of the tilting articulation coincide or are closely adjacent to one another.

9. Floor nozzle according to one of claims 1 to 8, **characterised in that** the distance (a) between the axis (6) of the roller arrangement (7) and the suction mouth (3) is more than 50 mm.

## Revendications

1. Brosse d'aspiration pour aspirateur comprenant
- une tête d'aspiration (1), qui présente une semelle de glissement (2) du côté inférieur avec un bec d'aspiration (3), s'étendant transversalement à la direction de travail, et un conduit d'aspiration (4) débouchant dans le bec d'aspiration (3),
- un élément de raccordement de tuyau d'aspiration (5), qui est monté mobile dans le conduit d'aspiration (4) autour de l'axe horizontal (6) d'une articulation,
- un agencement de galets de roulement (7),
- un support (8) réglable verticalement, disposé à l'intérieur de la tête d'aspiration (1),
dans laquelle,
une baguette d'étanchéité (9), qui est disposée en avant de la semelle de glissement (2) dans la direction d'aspiration, est raccordée au support (8), **caractérisée en ce que** l'agencement de galets roulants est disposé de façon centrale au-dessous du conduit d'aspiration (4) dans un creux prévu à l'extrémité arrière du conduit d'aspiration (4), **en ce que** le support (8) présente dans la direction d'aspiration, derrière la semelle de glissement (2), une surface de travail active (10) sur des sols lisses, qui se situe entre la semelle de glissement (2) et l'agencement de galets de roulement (7) et s'étend vers l'arrière sur les deux côtés de l'agencement de galets de roulement (7), et **en ce que** la baguette d'étanchéité avant (9) et la surface de travail arrière (10) peuvent être sorties conjointement sur le côté inférieur de la tête d'aspiration (1), par une course de réglage du support (8), jusqu'à ce que l'agencement de galets de roulement (7), en mode aspiration sur des sols lisses, n'ait aucun contact au sol et que la tête d'aspiration (1) s'appuie sur la surface de travail (10) du support (8) et sur la baguette d'étanchéité avant (9).

2. Brosse d'aspiration suivant la revendication 1, **caractérisée en ce que** la baguette d'étanchéité avant (9) est réalisée sous forme de barrette de poils.

3. Brosse d'aspiration suivant l'une quelconque des revendications 1 et 2, **caractérisée en ce que** la surface de travail (10) du support (8) est garnie de touffes de poils (13).

4. Brosse d'aspiration suivant la revendication 3, **caractérisée en ce que** les touffes de poils (13) sont agencées en une ou plusieurs rangées sur le pourtour du support (8).

5. Brosse d'aspiration suivant l'une quelconque des revendications 1 à 4, **caractérisée en ce que** la surface de travail (10) du support (8) présente une garniture souple, adaptée au lustrage de revêtements de sols lisses.

6. Brosse d'aspiration suivant l'une quelconque des revendications 1 à 4, **caractérisée en ce que** la surface de travail (10) est équipée d'un chiffon (14) amovible.

7. Brosse d'aspiration suivant l'une quelconque des revendications 1 à 6, **caractérisée en ce qu'**une lèvre d'étanchéité (12) est raccordée au support (8), la lèvre étant disposée dans la direction d'aspiration derrière la semelle de glissement (2) et s'étend parallèlement à cette dernière.

8. Brosse d'aspiration suivant l'une quelconque des revendications 1 à 7, **caractérisée en ce que** les axes (6) de l'agencement de galets de roulement (7) et de l'articulation coïncident ou sont étroitement rapprochés.

9. Brosse d'aspiration suivant l'une quelconque des revendications 1 à 8, **caractérisée en ce que** l'écartement (a) entre l'axe (6) de l'agencement de galets de roulement (7) et le bec d'aspiration (3) est de plus de 50 mm.
